# FASCICULE DE BREVET EUROPEEN

(11) **EP 0 386 079 B1**
(45) Date de publication et mention de la délivrance du brevet: **08.01.1992**
(21) Numéro de dépôt: 88909785.3
(22) Date de dépôt: 28.10.1988
(51) Int. Cl.: A41C 1/02, A41B 9/00

(54) **GAINE DE MAINTIEN ABDOMINALE**
HÜFTGÜRTEL
ABDOMINAL SUPPORT

(30) Priorité: 20.11.1987 FR 8716441
(43) Date de publication de la demande: 12.09.1990
(73) Titulaire: GAMBIER, Roselyne, F-80770 Beauchamps (FR)
(72) Inventeur: GAMBIER, Roselyne, F-80770 Beauchamps (FR)
(74) Mandataire: Ecrepont, Robert
(86) Numéro de dépôt international: FR8800532
(87) Numéro de publication internationale: WO8904612

(56) Documents cités:
- EP-A- 0 101 142
- FR-A- 792 426
- FR-A- 2 118 419
- US-A- 4 697 592

## Description

La présente invention a pour objet une gaine de maintien abdominal en forme de slip ou culotte.

Afin de remplir leur rôle, les gaines de maintien abdominal (EP-101.142), lesquelles sont destinées à des personnes de mobilité réduite, sont constituées en fort tissu élastique qui enserre à la fois le bas du tronc et le haut des cuisses et ont leurs bords haut et bas qui enserrent quant à eux respectivement la taille et le haut des cuisses.

Du fait de cette forme considérée à ce jour obligatoire pour permettre au tissu de la gaine de résister à une contrainte transversale et donc à la gaine de remplir sa fonction de maintien, malheureusement, outre l'action recherchée sur la paroi abdominale, la gaine comprime également l'aine et la racine externe des cuisses où elle comprime le paquet vasculaire du pli inguinal (axe fémoral artériel et veineux) même si pour en limiter les inconvénients, il est fait appel à des réalisations complexes ou à des tissus de grande élasticité rendant le maintien aléatoire.

Il en résulte pour la circulation sanguine une gêne insupportable par les personnes auxquelles la gaine est justement destinée à savoir les personnes agées, les femmes attendant un enfant ou ayant eu plusieurs grossesses et/ou les personnes ayant une mauvaise tenue vasculaire abdominale.

En effet, pour ces personnes, une pression même modérée sur une veine perturbe, voire bloque la circulation veineuse ce qui a des graves conséquences sur le plan pathologique vasculaire puisqu'il occasionne des stases veineux, puis des varices, des thromboses et des complications phlébologiques.

Pour palier partiellement à cet inconvénient, on connait (FR-A-2.293.882) une gaine de maintien abdominale dont les fibres constituant les tissus sont disposés obliquement par rapport à l'axe longitudinal de la dite gaine.

L'orientation particulière de ces fibres et par conséquent des lignes de force inhérentes à ces dernières, limite l'effet de serrage au niveau du carrefour veineux sous jacent du paquet vasculaire mais on a vu que même une pression modérée sur une des deux zones veineuses majeures que sont la veine fémorale et la crosse de la saphène interne altère la dynamique veineuse et suffit pour provoquer une perturbation de la circulation veineuse dont les conséquences sur la plan pathogène vasculaire peuvent entraîner une stase veineuse source de complications phléboligiques.

La forme considérée obligatoire pour permettre à la gaine de remplir sa fonction de maintien est aussi de nature à entraîner aussi une gêne de mouvement mais cela, pour ce type de gaine, est négligé vu la mobilité réduite des personnes auxquelles elle est destinée.

Il n'en serait certes pas de même s'il s'agissait d'un slip sportif mais les sportifs n'ont pas besoin d'un slip assurant un maintien abdominal et par ailleurs la gêne circulatoire que les gaines occasionnent aux personnes de mobilité réduite ne serait pas ressentie par les dits sportifs dont le système vasculaire est sain.

Les considérations auxquelles répondent les gaines et les slips sportifs sont donc tout à fait opposées.

Aussi, les solutions adoptées pour les slips sportifs sont considérées inapplicables aux gaines et vice versa.

Néanmoins, on peut citer dans le domaine des slips sportifs une découpe présentant certaines similitudes avec la solution objet de l'invention.

Ce slip (FR-A-2.118.419) présente une forme qui, sur la partie externe de la cuisse, passe légèrement au dessus du pli inguinal mais qui, par contre, du côté intérieur de la cuisse passe sur le pli inguinal et comprime l'anneau crural point de passage de la veine fémorale des vaisseaux lymphatiques, de l'artère fémorale et du nerf crural, ce qui montre bien la différence de problèmes à résoudre.

L'invention a pour objet une gaine de maintien abdominale, en forme de slip ou culotte, à usage notamment des personnes de mobilité réduite ou des femmes ayant eu plusieurs grossesses ou attendant un enfant et qui, tout en assurant son rôle de maintien, évite toute pression de l'anneau crural sous jacent au pli inguinal, notamment caractérisée en ce qu'elle est limitée au niveau de chaque cuisse par une découpe courbe à concavité tournée vers le bas qui, sur la face antérieure de la dite gaine, fait passer le bas de la gaine nettement au delà du pli inguinal en le contournant sur toute sa longeur par l'intérieur et le dessus.

L'invention sera mieux comprise à l'aide de la description qui va suivre, faite à titre d'exemple non limitatif, en regard du dessin ci-annexé qui représente schématiquement :
- figure 1 : une vue de face de la gaine de maintien abdominal,
- figure 2 : une gaine vue de profil,
- figure 3 : une vue de face d'un slip sportif de type connu avec en traits mixtes, la gaine objet de l'invention pour en montrer les différences.

La gaine 1 de maintien abdominal objet de la présente invention est utilisable en orthopédie notamment par les femmes ayant eu plusieurs grossesses ou les personnes agées.

Classiquement, de telles gaines 1 possèdent une texture 2 élastiquement déformable enserrant le bas du tronc et le haut des cuisses.

Elle est limitée par un bord 3 à sa partie supérieure ceinturant la taille et par deux découpes 4 à sa partie inférieure 5 pour former deux tours de cuisse.

Afin d'éviter que cette gaine engendre sur les différentes parties du corps en contact avec elle et notamment avec ses tours de cuisse une gêne insupportable dûe à une pression même modérée, notamment au niveau du carrefour veineux 6 du pli inguinal et soit responsable d'une perturbation de la circulation sanguine des zones veineuses majeures correspondantes, selon une caractéristique essentielle de l'invention, cette gaine réalisée en tissu élastique est notamment caractérisée en ce qu'elle est limitée au niveau de chaque cuisse par une découpe 4 qui, sur la face antérieure 7 de la dite gaine 1, sans nuire au maintien, a une forme courbe et une concavité tournée vers le bas qui fait passer le bas de la gaine nettement au delà du carrefour veineux 6 du pli inguinal en le contournant sur toute sa longueur par l'intérieur et par le dessus.

Il apparaît donc clairement que, ainsi limité à sa partie inférieure 5, ce type de gaine 1 tout en assurant de manière surprenante le maintien abdominal ne provoquera aucune contrainte au niveau du carrefour veineux 6 du pli inguinal.

Pour une telle gaine 1, chaque découpe courbe 4 est de nature globalement parabolique à concavité antéro-externe et dont l'axe de symétrie 8 se trouve sensiblement à mi distance du plan médian P de la face antérieure 7 de la dite gaine 1 et du bord longitudinal 9 de celle-ci.

De préférence, du côté interne de la cuisse, à partir de l'entrejambe sensiblement sur la moitié h de la hauteur H de la découpe, les bords se rapprochent légèrement l'un de l'autre pour contourner vers l'intérieur le pli inguinal avant de s'élever pour parvenir par devant la cuisse au dessus du pli inguinal pour le dégager largement.

Afin de bien marquer la différence, la gaine a été esquissée en traits mixtes, en figure 3, sur une vue d'un slip sportif de type connu.

On voit que la hauteur H de la découpe préconisée est importante et sensiblement égale à sa largeur L.

Bien évidemment, comme cela est connu en ce domaine, une couture 10 telle un ourlet et/ou une ganse élastique renforce chaque découpe 4 précitée.

Grâce à la découpe 4 qui met son porteur à l'abri de toute pression sur le noeud crural, le tissu constituant la gaine peut avoir une texture qui, pour assurer un maintien accru, est formée de fibres élastiques 11 dont certaines sont disposées sensiblement horizontalement.

Dans une variante de réalisation notamment à usage des femmes enceintes, à la gaine est associée, par sa partie médiane, au niveau du bas ventre, une sangle 12 qui, en plus du maintien assuré par l'élasticité du matériau réalisant la paroi abdominale 13 de la gaine, assure une fonction de soutien, cette sangle 12 qui est, à cet effet, en matériau plus résistant à la déformation élastique que la gaine, a ses extrémités qui sont attachées sur les côtés de la gaine, par des moyens réglables, tels des oeillets et lacets, des agrafes etc ..., portés à cet effet par des pattes associées aux extrémités d'une sangle arrière 14 dont la partie médiane est fixée à la gaine à proximité de sa ceinture 3.

## Revendications

1. Gaine (1) de maintien abdominal en forme de slip ou culotte possédant une texture (2) élastiquement déformable apte à enserrer le bas du tronc et le haut des cuisses, limitée par un bord (3) à sa partie supérieure et par deux découpes (4) à sa partie inférieure (5) pour y former deux tours de cuisse, chacune de ces découpes (4) ayant, sur la face antérieure (7) de la dite gaine (1), une forme courbe et une concavité tournée vers le bas **CARACTERISEE** en ce que la dite forme courbe de la découpe est telle qu'elle fait passer le bas de cette gaine nettement au delà du carrefour veineux (6) du pli inguinal en le contournant sur toute sa longueur par l'intérieur et le dessus.

2. Gaine de maintien abdominal selon la revendication 1 **caractérisée** en ce chaque découpe (4) de forme courbe est globalement parabolique à concavité antéro-externe dont l'axe de symétrie (8) se trouve sensiblement à mi distance du plan médian (P) de la face antérieure (7) de la dite gaine (1) et du bord longitudinal (9) de celle-ci.

3. Gaine de maintien abdominal selon la revendication 1 ou 2 **caractérisée** en ce qu'à la gaine est associée, par sa partie médiane, au niveau du bas ventre, une sangle (12) qui, en plus du maintien assuré par l'élasticité du matériau réalisant la paroi abdominale (13) de la gaine, assure une fonction de soutien, cette sangle (12) qui est, à cet effet, en matériau plus résistant à la déformation élastique que la gaine, a ses extrémités qui sont attachées sur les côtés de la gaine, par des moyens réglables portés à cet effet par des pattes associées aux extrémités d'une sangle arrière (14) dont la partie médiane est fixée à la gaine à proximité de sa ceinture (3).

## Patentansprüche

1. Miederteil (1) in Slipform oder Hosenform zur Stützung des Abdomens, mit einer elastisch verformbaren Struktur (2), mit dem der untere Teil des Rumpfes und der obere Teil der Oberschenkel umschließbar ist, welches in seinem oberen Abschnitt durch eine Kante (3) und im unteren Abschnitt (5) durch zwei Ausschnitte (4) unter Freilassung von zwei Öffnungen entsprechend dem Oberschenkelumfang begrenzt ist, wobei jeder dieser Ausschnitte (4) auf der Vorderseite (7) des Miederteils (1) eine gebogene Form mit nach unten weisender Austiefung aufweist, **dadurch GEKENNZEICHNET**, daß die gebogene Form des Ausschnittes so gehalten ist, daß der untere Abschnitt des Miederteils über den Kreuzungsbereich der Adern (6) in der Leistenbeuge problemlos hinaus ziehbar ist, wobei die Leistenbeuge über ihre gesamte Länge von innen und oben her umschlossen wird.

2. Miederteil zur Stützung des Abdomens nach Anspruch 1, **dadurch gekennzeichnet,** daß jeder gebogene Ausschnitt (4) insgesamt parabolförmig mit Austiefung nach vorne und außen gestaltet ist, wobei sich die Symmetrieachse (8) im wesentlichen auf halbem Abstand zwischen der in der Mitte gelegenen Ebene (P) auf der Vorderseite (7) des Miederteils (1) und der Längskante (9) desselben befindet.

3. Miederteil zur Stützung des Abdomens nach Anspruch 1 oder 2, **dadurch gekennzeichnet,** daß dem in der Mitte in Höhe des Unterbauches liegenden Bereich des Miederteils ein Gurt (12) zugeordnet ist, der zusätzlich zu der Haltewirkung, die durch die Elastizität des Materials gewährleistet ist, aus welchem die Bauchabdeckung (13) des Miederteils hergestellt ist, eine Stützfunktion erfüllt, wobei der Gurt (12) zu diesem Zweck aus einem Material besteht, daß gegenüber einer elastischen Verformung noch widerstandsfähiger als das Miederteil ist, und die Enden des Gurtes an den Seiten des Miederteils mittels verstellbarer Mittel befestigt sind, welche hierzu an Patten angebracht sind, die den Enden eines rückwärtigen Gurtes (14) zugeordnet sind, dessen mittlerer Abschnitt im Bereich des oberen Abschlußbundes (3) an dem Miederteil befestigt ist.

## Claims

1. An abdominal-support girdle (1) in the form of underpants or panties, having a resiliently deformable texture (2) able to grip round the lower part of the trunk and the top part of the thighs, being bounded by an edge (3) at its upper part and by two scallops (4) at its lower part (5) in order to form at the latter site two thigh encirclers, each of these scallops (4) having, on the front face (7) of the said girdle (1), a curved shape and a downwards-directed concavity, characterized in that the said curved shape of the scallop is such that the bottom of this girdle passes clearly above the venous cross-roads (6) of the inguinal fold, skirting this cross-roads inside and above along its entire length.

2. An abdominal-support girdle in accordance with Claim 1, characterized in that each scallop (4) of curved shape is parabolic as a whole with antero-external concavity the axis of symmetry (8) of which is located approximately halfway along both the mid plane (P) of the front face (7) of the said girdle (1) and the longitudinal edge (9) of the latter.

3. An abdominal-support girdle in accordance with Claim 1 or 2, characterized in that a strap (12) is, by means of its median part and at the level of the lower stomach, associated with the girdle, a strap (12) which carries out a support function in addition to the support ensured by the elastiticity of the material forming the abdominal wall (13) of the girdle, this strap (12), which is for this purpose made of a material more resistant to elastic deformation than the girdle, has ends secured on the sides of the girdle by adjustable means borne with this end in view by tabs associated with the ends of a rear strap (14) the median part of which is fixed to the girdle near the waistband (3) of the latter.
